# EUROPÄISCHE PATENTSCHRIFT

(11) **EP 0 627 526 B1**
(45) Veröffentlichungstag und Bekanntmachung des Hinweises auf die Patenterteilung: **29.01.1997**
(21) Anmeldenummer: 94106462.8
(22) Anmeldetag: 26.04.1994
(51) Int. Cl.: E01C 5/00

(54) **Pflasterstein**
Paving stone
Elément de pavage

(30) Priorität: 26.05.1993 DE 4317442
(43) Veröffentlichungstag der Anmeldung: 07.12.1994
(73) Patentinhaber: KOBRA FORMEN-UND ANLAGENBAU GmbH, D-08485 Lengenfeld (DE)
(72) Erfinder: Braungardt, Rudolf, D-08485 Lengenfeld (DE); Schmucker, Erwin, D-89601 Schelklingen (DE)
(74) Vertreter: Kornaker, Benno

(56) Entgegenhaltungen:
- EP-A- 0 013 896
- EP-A- 0 504 536
- DE-C- 559 337

## Beschreibung

Die Erfindung betrifft einen Pflasterstein für Bodenbeläge, mit etwa vertikalen Seitenwänden, die im Verlegemuster annähernd fugenlos an die jeweiligen Seitenwände der benachbarten Pflastersteine ansetzbar sind, wobei der untere Teil mindestens einer Seitenwand des Pflastersteins gegenüber dem oberen Teil der Seitenwand nach innen versetzt ist, so daß jeweils mindestens zwei benachbarte Pflastersteine im unteren Teil der aneinanderliegenden Seitenwände einen nach unten offenen Hohlraum bilden, der über mindestens eine etwa vertikale Aussparung im oberen Teil der Seitenwand mit der Oberseite des Pflastersteins verbunden ist, wobei der untere Teil der gegenüber dem oberen Teil nach innen versetzten Seitenwände des Pflastersteins Auflagen zur Abstützung des Pflastersteins auf dem Boden aufweist, die gegenüber dem unteren Teil der Seitenwände nach außen hin vorspringen.

Durch die EP-A-0 504 536 sind Beton-Formsteine mit etwa vertikalen Seitenwänden bekannt. Die aneinanderliegenden Seitenwände benachbarter Formsteine sind in ihrem unteren Bereich nach innen versetzt. Dadurch entsteht ein Hohlraum, der zur Aufnahme von Wasser dient, das durch die Fugen zwischen den Steinen von der Oberfläche nach unten in den Hohlraum und in das Erdreich abfließen kann. Die Fugen zwischen den Formsteinen werden durch Abstandshalter gebildet, die an den Seitenwänden der Formsteine angeordnet sind.

Durch die im unteren Bereich nach innen versetzten Seitenwände wird die Auflagefläche der auf dem Boden liegenden Unterseite des Beton-Formsteines gegenüber den Hauptabmessungen des Formsteins reduziert. Die Abstützfläche des Beton-Formsteins wird verringert, so daß bei Belastung im Bereich des überstehenden, oberen Teils der Seitenwand im Formstein ein Biegemoment entsteht und die Kippsicherheit des Formsteins nicht mehr vorhanden ist. Der Formstein wird bei Belastung verkantet und neigt sich auf einer Seite nach unten. Dadurch ergibt sich ein unebener Bodenbelag. Hinzu kommt, daß die Querschnittsverengung im Formstein am Übergang vom unteren Teil der Seitenwand zum oberen, überstehenden Teil der Seitenwand einen Sprung im Trägheitsmoment an der Stelle des größten Biegemoments bewirkt. Die Folge davon ist eine hohe Bruchgefahr des überstehenden Teils der Seitenwand.

Diese Kipp- und Bruchgefahr des Beton-Formsteines wird erhöht, wenn im Sinne einer Verbesserung der Entwässerungsleistung der Hohlraum für die Wasseraufnahme vergrößert werden soll, da in diesem Fall der obere Teil der Seitenwand noch weiter übersteht und die Biegebelastung verstärkt wird.

Durch die DE-C-559 337 ist ein Kunstpflasterstein bekannt, der an zwei gegenüberliegenden Seiten vertikale Nuten aufweist. Nach dem Verlegen der Kunstpflastersteine werden alle Nuten mit einem aushärtbaren Bindemittel ausgegossen. Dadurch ergibt sich ein in sich geschlossener Bodenbelag, der durch das Bindemittel fest zusammengehalten wird. Da durch das Ausgießen der Nuten auch die Hohlräume an der Unterseite des Pflastersteins beseitigt werden, liegt der Pflasterstein mit der gesamten Fläche seiner Unterseite auf dem Boden auf und erhält dadurch eine gute Standfestigkeit. Nachteilig dabei ist, daß durch die Beseitigung der Hohlräume ein vollkommen geschlossener Bodenbelag entsteht der das Oberflächenwasser nicht mehr in das Erdreich abführen kann.

Der Erfindung liegt die Aufgabe zugrunde, bei erhöhter Entwässerungsleistung die Abstützung des Pflastersteins auf dem Boden zu verbessern und seine Festigkeit zu erhöhen.

Gemäß der Erfindung wird diese Aufgabe dadurch gelöst, daß die Auflagen im Bereich der vier Ecken des Pflastersteins angeordnet sind.

Damit das Wasser im Hohlraum ungehindert abfließen kann, aber andererseits die Stabilität des Pflastersteins nicht beeinträchtigt wird, kann die seitliche Begrenzung der Auflage bis in die Nähe der seitlichen Begrenzung des oberen Teils der Seitenwand reichen. Dadurch bleibt zwischen den Auflagen benachbarter Pflastersteine ein Spalt, durch den das Wasser abfließen kann.

Zur Erzielung einer ausreichenden Festigkeit des Pflastersteins erstreckt sich die Auflage in einer Ausführungsform von der Unterseite des Pflastersteins nach oben bis zum oberen Teil der Seitenwand.

Vorzugsweise sind jeweils zwei in Längsrichtung des Pflastersteins mit Abstand von einander angeordnete Auflagen vorgesehen.

Aus Fertigungs- und Festigkeitsgründen ist es zweckmäßig, die Auflagen in die Geometrie des Pflastersteins zu integrieren, wobei die Auflagen etwa parallel zur Außenkontur des Pflastersteins verlaufen.

Eine besonders gleichmäßige und rasche Ableitung des Wassers in den Hohlräumen wird bei einer Ausführungsform mit quadratischen Pflastersteinen dadurch erreicht, daß im Verlegemuster jeweils an eine Seitenwand des Pflastersteins eine Stirnwand des benachbarten Pflastersteins zur Anlage kommt und die Hohlräume aller Pflastersteine in Längsrichtung und in Querrichtung miteinander verbunden sind.

Die Erfindung ist in der folgenden Beschreibung und der Zeichnung, die mehrere Ausführungsbeispiele darstellt, näher erläutert. Es zeigen
- Fig. 1: ein Verlegemuster für die erfindungsgemäßen Pflastersteine,
- Fig. 2: einen Schnitt durch den Pfiasterstein gemäß der Linie II - II in Fig. 1,
- Fig. 3: ein Verlegemuster für eine andere Ausführungsform des Pflastersteins,
- Fig. 4: einen Schnitt durch den Pflasterstein gemäß der Linie II - IV in Fig. 3.
- Fig. 5: ein Verlegemuster für eine weitere Ausführungsform des Pflastersteins und
- Fig. 6: einen Schnitt durch den Pflasterstein gemäß der Linie VI -VI in Fig. 5.

Der Pflasterstein 1 weist etwa vertikale Seitenwände 2 bzw. 3, eine Unterseite 4 und eine Oberseite 5 auf. Die von den Seitenwänden 2 eingeschlossene Fläche des Pflastersteins 1 kann beispielsweise x-förmig (Fig. 1, 2) oder rechteckförmig (Fig. 3, 4) oder quadratisch (Fig. 5, 6) sein. Sie kann aber auch als Vieleck oder als eine beliebig andere geometrische Form ausgeführt sein.

Der untere Teil 6 der beiden in Längsrichtung verlaufenden Seitenwände 2 ist gegenüber dem oberen Teil 7 der Seitenwand 2 nach innen versetzt. Dadurch entsteht im Verlegemuster nach Fig. 1 beim fugenlosen Aneinandersetzen der Pflastersteine 1 jeweils zwischen benachbarten Seitenwänden 2 in deren unterem Teil 6 ein nach unten offener Hohlraum 8, der sich entlang der gesamten Längseite des einen Pflastersteins 1 und jeweils über die Hälfte der Längsseiten der beiden angesetzten Pflastersteine 1' und 1'' erstreckt. Wie aus dem Verlegemuster nach Fig. 1 und 3 ersichtlich, sind die in Längsrichtung verlaufenden Hohlräume 8 aller Pflastersteine 1, 1', 1'' miteinander verbunden.

Die Verbindung des im unteren Teil 6 der Seitenwand 2 liegenden Hohlraumes 8 nach oben zur Oberseite 5 des Pflastersteins 1 wird durch eine vertikale Aussparung 9 im oberen Teil 7 der Seitenwand 2 hergestellt. Im Ausführungsbeispiel nach Fig. 1 ist in der Mitte jeder Seitenwand 2 des x-förmigen Pflastersteins 1 an der Stelle der engsten Einschnürung im oberen Teil 7 der Seitenwand 2 je eine Aussparung 9 angeordnet. Zusammen mit den Enden der Seitenwände 2 der beiden angesetzten Pflastersteine 1', 1'' wird ein vertikaler Kanal mit einer relativ kleinen Öffnung gebildet, durch den das Regenwasser von der Oberseite 5 des Pflastersteins 1 nach unten in den relativ großen Hohlraum 8 abfließen und in das Erdreich eindringen kann. Im Ausführungsbeispiel nach Fig. 3 und 4 ist die Aussparung 9 jeweils am vorderen und am rückwartigen Ende der beiden Seitenwände 2 angeordnet.

Damit die Unterseite 4 des Pflastersteins 1 sicher und verkantungsfrei auf dem Boden aufliegt und der Pflasterstein durch den Hohlraum 8 keine Sollbruchstelle erhält, ist am unteren Teil 6 der Seitenwände 2 jeweils im vorderen und rückwärtigen Bereich je eine Auflage 10 angeordnet. Die Auflagen 10 erstrecken sich von der Unterseite 4 des Pflastersteins 1 nach oben bis zum oberen Teil 7 der Seitenwände 2. In seitlicher Richtung reichen die Auflagen 10 bis in die Nähe der seitlichen Begrenzung des oberen Teils 7 der Seitenwand 2, so daß sich ein Spalt zwischen zwei benachbarten Pflastersteinen 1, 1', 1'' ergibt, durch den das Wasser im Hohlraum 8 ungehindert fließen kann. Die Auflagen 10 können auch in die Geometrie des Pflastersteins integriert sein, indem sie etwa parallel zur Außenkontur des Pflastersteins verlaufen.

An den Außenseiten des Verlegemusters nach Fig. 1 werden Pflastersteine 11 verwendet, deren äußere Seitenwand 12 geradlinig verläuft. Die innere Seitenwand 2 ist entsprechend der x-Form des Pflastersteines 1 ausgebildet und ist in gleicher Weise wie die Pflastersteine 1 mit dem Hohlraum 8 und der Aussparung 9 versehen.

Das Ausführungsbeispiel nach Fig. 5 und 6 zeigt ein Verlegemuster für quadratische Pflastersteine 13, die ebenfalls an zwei gegenüberliegenden Seitenwänden 2 jeweils einen Hohlraum 8, eine vertikale Aussparung 9 und zwei Auflagen 10 aufweisen. Die Pflastersteine 13 werden so verlegt, daß jeweils an einer Seitenwand 2 des Pflastersteins eine Stirnwand 3 des benachbarten Pflastersteins zur Anlage kommt. Wie aus Fig. 5 ersichtlich, werden dadurch die Hohlräume 8 aller Pflastersteine nach Art eines Drainagesystems in Längsrichtung und in Querrichtung miteinander verbunden. Damit wird für eine gleichmäßige und rasche Ableitung des Wassers in das Erdreich gesorgt.

## Patentansprüche

1. Pflasterstein für Bodenbeläge, mit etwa vertikalen Seitenwänden (2), die im Verlegemuster annähernd fugenlos an die jeweiligen Seitenwände (2) der benachbarten Pflastersteine (1, 1', 1") ansetzbar sind, wobei der untere Teil (6) mindestens einer Seitenwand (2) des Pflastersteins (1, 1', 1") gegenüber dem oberen Teil (7) der Seitenwand (2) nach innen versetzt ist, so daß jeweils mindestens zwei benachbarte Pflastersteine (1, 1', 1") im unteren Teil (6) der aneinanderliegenden Seitenwände (2) einen nach unten offenen Hohlraum (8) bilden, der über mindestens eine etwa vertikale Aussparung (9) im oberen Teil (7) der Seitenwand (2) mit der Oberseite des Pflastersteins (1, 1', 1") verbunden ist, wobei der untere Teil (6) der gegenüber dem oberen Teil (7) nach innen versetzten Seitenwände (2) des Pflastersteins (1, 1', 1") Auflagen (10) zur Abstützung des Pflastersteins auf dem Boden aufweist, die gegen über dem unteren Teil der Seitenwände (2) nach außen hin vorspringen, dadurch gekennzeichnet, daß die Auflagen (10) im Bereich der vier Ecken des Pflastersteins (1, 1', 1") angeordnet sind.

2. Pflasterstein nach Anspruch 1 dadurch gekennzeichnet, daß die seitliche Erstreckung der Auflage (10) bis in die Nähe der seitlichen Begrenzung des oberen Teils (7) der Seitenwand (2) reicht.

3. Pflasterstein nach Anspruch 1 oder 2 dadurch gekennzeichnet, daß sich die Auflage (10) von der Unterseite (4) des Pflastersteins (1, 1',1") nach oben bis zum oberen Teil (7) der Seitenwand (2) erstreck.

4. Pflasterstein nach einem der Ansprüche 1 bis 3 dadurch gekennzeichnet, daß jeweils zwei in Längsrichtung des Pflastersteins (1, 1', 1") mit Abstand von einander angeordnete Auflagen (10) vorgesehen sind.

5. Pflasterstein nach einem der Ansprüche 1 bis 4, dadurch gekennzeichnet, daß die Auflagen (10) in die Geometrie des Pflastersteins (1, 1', 1") integriert sind und etwa parallel zur Außenkontur des Pflastersteins verlaufen.

6. Pflasterstein nach einem der Ansprüche 1 bis 5, dadurch gekennzeichnet, daß im Verlegemuster der quadratischen Pflastersteine (13) jeweils an eine Seitenwand (2) des Pflastersteins eine Stirnwand (3) des benachbarten Pflastersteins zur Anlage kommt und die Hohlräume (8) aller Pflastersteine (13) in Längsrichtung und in Querrichtung miteinander verbunden sind.

## Claims

1. A paving stone for floor coverings comprising nearly vertical sides (2) being nearly jointlessly attachable to the appropriate sides (2) of the adjacent paving stones (1, 1', 1") in a laid pattern, the lower part (6) of at least one side (2) of the paving stone (1, 1', 1") being offset inwardly relative to the upper part (7) of the side (2) so that at least two of each adjacent paving stones (1, 1', 1") in the lower part (6) of the sides (2) next to each other form a cavity (8) being open towards the bottom which is linked via at least one roughly vertical recess (9) in the upper part (7) of the side (2) with the surface of the paving stone (1, 1', 1"), the lower part (6) of the inwardly offset sides (2) of the paving stone (1, 1', 1") relative to the upper part (7) having supports (10) for supporting the paving stone on the ground, which project outwardly relative to the lower part of the sides (2), characterised in that the supports (10) are arranged in the region of the four corners of the paving stone (1, 1',1").

2. A paving stone as claimed in claim 1, characterised in that the support (10) is running laterally, extending into the proximity of the lateral boundary of the upper part (7) of the side wall (2).

3. A paving stone as claimed in claim 1 or 2, characterised in that the support (10) extends from the bottom (4) of the paving stone (1, 1', 1") upwards to the upper part (7) of the side (2).

4. A paving stone as claimed in any one of the claims 1 to 3, characterised in that two each of the supports (10) are provided, which are arranged lengthwise to the paving stone (1, 1', 1") with a spacing from each other.

5. A paving stone as claimed in any one of the claims 1 to 4, characterised in that the supports (10) are integrated into the geometry of the paving stone (1, 1', 1") and run approximately parallel to the extemal outline of the paving stone.

6. A paving stone as claimed in any one of the claims 1 to 5, characterised in that in the laid pattern of the square paving stones (13) a face (3) of the adjacent paving stone abuts a side (2) each of the paving stone and the cavities (8) of all paving stones (13) are linked with each other lengthwise and crosswise.

## Revendications

1. Élément de pavage pour revêtements de sol avec parois latérales à peu près verticales (2), qui sur l'échantillon de pose peuvent être disposées presque sans joints sur les parois latérales correspondantes (2) des éléments de pavage voisins (1, 1',1") tandis que la partie inférieure (6) est décalée vers l'intérieur au moins d'une paroi latérale (2) de l'élément de pavage (1, 1', 1") par rapport à la partie supérieure (7) de la paroi latérale (2) de telle manière que, chaque fois, au moins 2 éléments de pavage voisins (1, 1', 1") forment, dans la partie inférieure (6) des parois latérales (2) contiguës une cavité (8) ouverte vers le bas; cette cavité est reliée au côté supérieur de l'élément de pavage (1, 1', 1") par l'intermédiaire d'au moins une échancrure (9) à peu près verticale dans la partie supérieure (7) de la paroi latérale (2). Ce faisant, la partie inférieure (6) des parois latérales (2) de l'élément de pavage (1, 1', 1"), décalées vers l'intérieur par rapport à la partie supérieure (7), a des surfaces d'appui (10) pour appuyer l'élément de pavage sur le sol; ces surfaces d'appui font saillies vers l'extérieur par rapport à la partie inférieure des parois latérales (2), ainsi caractérisées par le fait que les surfaces d'appui (10) sont disposées dans la zone des 4 coins de l'élément de pavage (1, 1', 1").

2. Élément de pavage suivant la revendication 1, ainsi caractérisé par le fait que l'étalement latéral de la surface d'appui (10) arrive jusqu'à proximité de la limite latérale de la partie supérieure (7) de la paroi latérale (2).

3. Élément de pavage suivant la revendication 1 ou 2, ainsi caractérisé par le fait que la surface d'appui (10) s'étale du dessous (4) de l'élément de pavage (1, 1', 1") vers le haut jusqu'à la partie supérieure (7) de la paroi latérale (2).

4. Élément de pavage suivant une des revendications 1 à 3, caractérisé par le fait que, chaque fois, 2 surfaces d'appui (10), disposées écartées l'une de l'autre dans le sens longitudinal de l'élément de pavage (1, 1', 1"), sont prévues.

5. Élément de pavage suivant l'une des revendications 1 à 4, ainsi caractérisé par le fait que les surfaces d'appui (10) sont intégrées dans la géométrie de l'élément de pavage (1, 1', 1") et qu'elles s'étendent à peu près parallèlement au contour extérieur de l'élément de pavage.

6. Élément de pavage suivant l'une des revendications 1 à 5, ainsi caractérisé par le fait que, sur l'échantillon de pose des éléments de pavage carrés (13), une paroi frontale (3) de l'élément de pavage voisin vient chaque fois s'appuyer sur une paroi latérale (2) de l'élément de pavage et que les cavités (8) de tous les éléments de pavage (13) sont reliées entre elles dans le sens longitudinal et dans le sens transversal.
